# EUROPÄISCHE PATENTSCHRIFT

(11) **EP 1 422 029 B1**
(45) Veröffentlichungstag und Bekanntmachung des Hinweises auf die Patenterteilung: **17.11.2010**
(21) Anmeldenummer: 03104220.3
(22) Anmeldetag: 17.11.2003
(51) Int. Cl.: B25D 17/24

(54) **Vibrationsentkoppelte Schlagwerksbaugruppe**
Vibration decoupled percussion mechanism assembly
Assemblage de mécanisme de percussion decouplé de vibration

(30) Priorität: 22.11.2002 DE 10255162
(43) Veröffentlichungstag der Anmeldung: 26.05.2004
(73) Patentinhaber: HILTI Aktiengesellschaft, 9494 Schaan (LI)
(72) Erfinder: Daubner, Christian, 82291, Mammendorf (DE); Daxenberger, Hubert, 82211, Herrsching (DE); Manschitz, Erwin, 82110, Germering (DE); Neuhäuser, Ralf, 86152, Augsburg (DE)
(74) Vertreter: Wildi, Roland

(56) Entgegenhaltungen:
- EP-A- 0 849 492
- EP-A- 0 865 134
- WO-A-02/083369
- DE-U- 20 109 122
- US-A- 5 025 870

## Beschreibung

Die Erfindung bezeichnet eine axial schlagende Handwerkzeugmaschine mit einer gegenüber einem Gehäuse axial vibrationsentkoppelten Schlagwerksbaugruppe, insbesondere eines handgeführten Meisselhammers, wie aus der DE 201 09 122 U1 bekannt und im Oberbegriff des Anspruch 1 beschrieben.

Bei handgeführten, axial schlagenden Handwerkzeugmaschinen ist eine hinreichende Entkopplung der axialen Schlagbeanspruchung notwendig. Insbesondere Handwerkzeugmaschinen höherer Leistungsklassen höher 1000 W weisen Schlagwerke auf, die trägheitsbedingt eine Axialschlagbewegung im Bereich einiger mm aufweisen, wobei bedingt durch unterschiedliche räumliche Arbeitsorientierungen im Raum durch die Schwerkraft unterschiedliche Vorspannungen des Schlagwerks zum Gehäuse notwendig sind.

Nach der EP837756 ist bei einer axial schlagenden Handwerkzeugmaschine eine Schlagwerksbaugruppe gegen das Gehäuse ausschliesslich über ein biegefederndes Parallelogrammgelenk aus Blattfedern vorgespannt geführt. Die zur Begrenzung der axialen Position der Schlagwerksbaugruppe bei unterschiedlichen räumlichen Arbeitsorientierungen im Raum notwendig kräftigen Blattfedern übertragen starke Schwingungsanregungen an verschiedene Punkte des Gehäuses, wodurch störende zusätzliche Querschwingungsmomente induziert werden. WO 02/083369 A1 beschreibt eine weitere Handwerkzeugmaschine mit zwei parallel angeordneten Blattfedern.

Nach der DE2820125 ist ein Schlagwerk gegen das Gehäuse mit einer axial angeordneten Spiraldruckfeder abgestützt. Nach der DE3405922 ist eine über Gummiringe geringfügig axial beweglich geführte Schlagwerksbaugruppe gegen das Gehäuse mit einer axial angeordneten Spiraldruckfeder abgestützt. Derartige Lösungen weisen einen zu kleinen axialen Lagerbereich auf.

Nach der US5025870 weist eine axial schlagende Handwerkzeugmaschine mit einem axial vibrationsentkoppelten Gehäuse ein Parallelogrammgelenk aus zwei axial beabstandeten, in Gleitlagern axial begrenzt drehschwenkbaren Gelenkarmen und eine schräg gegen einen Schwingungsmittelpunkt im Gehäuse vorgespannte Spiraldruckfeder auf, wodurch Querschwingungsmomente vermieden werden. Durch die bei Schlagwerkzeugmaschinen übliche hohe Staubbelastung weisen Gleitlager einen hohen Verschleiss auf.

Die Aufgabe der Erfindung besteht in der Realisierung einer verschleissarm vibrationsentkoppelten Schlagwerksbaugruppe einer axial schlagenden Handwerkzeugmaschine.

Die Aufgabe wird im Wesentlichen durch die Merkmale der unabhängigen Ansprüche gelöst. Vorteilhafte Weiterbildungen ergeben sich aus den Unteransprüchen.

Im Wesentlichen weist eine zumindest teilweise axial schlagende Handwerkzeugmaschine mit einer Schlagwerksbaugruppe eine gegen genau einen Angriffspunkt im Gehäuse vorgespannte Feder zur Schwingungsentkopplung sowie ein, aus zumindest zwei axial beabstandeten und axial begrenzt beweglichen Gelenkarmen bestehendes, Axialführungsmittel zur Lagerung der Schlagwerksbaugruppe auf, wobei die Gelenkarme biegeschlaff deformierbar ausgebildet und sowohl mit dem Gehäuse als auch mit der Schlagwerksbaugruppe gleitbewegungsfrei verbunden sind.

Durch die biegeschlaff deformierbar ausgebildete Lagerung der Schlagwerksbaugruppe werden bei hinreichend grosser axialer Beweglichkeit von ca. 10 mm, welche bei unterschiedlichen Orientierungen der Handwerkzeugmaschine zu notwendig verschiedenen Vorspannungen der Schlagwerksbaugruppe führt, bei einer gleitbewegungsfreien und somit verschleissarmen Führung störende Querschwingungsmomente vermieden.

Erfindungsgemäß weist zumindest ein Gelenkarm einen biegesteifen Mittenabschnitt und zwei endseitige, elastisch deformierbare Foliengelenke auf, wodurch bei einer biegeschlaffen Ausbildung in Schwingungsrichtung gleichzeitig eine biegesteife Ausbildung in den Querrichtungen erzielt ist, welche die Schlagwerksbaugruppe diesbezüglich fest führen.

Vorteilhaft sind jeweils zwei axial beabstandete Gelenkarme zueinander parallel orientiert, wodurch eine verspannungsfreie Parallelogrammführung ausgebildet wird.

Vorteilhaft weist der Mittenabschnitt zusätzliche Versteifungen auf, wodurch insbesondere akustisch störende parasitäre Biegemoden und Torsionsschwingungen längs des Gelenkarms unterbunden werden.

Vorteilhaft sind zumindest zwei Gelenkarme bezüglich ihrer radialen Erstreckung gegensinnig orientiert, wodurch bei unterschiedlichen Raumorientierungen der Handwerkzeugmaschine zumindest ein Gelenkarm durch das Gewicht der Schlagwerksbaugruppe längs seiner radialen Erstreckung zugbeansprucht ist und den jeweils andere Gelenkarm entlastet, wodurch Stabilitätsprobleme durch Knicken längs des Gelenkarms sicher vermieden werden. Vorteilhaft ist die Feder als Spiraldruckfeder ausgebildet, wodurch eine dämpfungsarme und raumsparende Feder mit geeigneter Federkonstante realisierbar ist.

Die Erfindung wird bezüglich eines vorteilhaften Ausführungsbeispiels näher erläutert mit einer teilweisen Schnittdarstellung einer Handwerkzeugmaschine.

Nach der Darstellung weist eine axial schlagende Handwerkzeugmaschine 1 in Form eines Meisselhammers mit einer Schlagwerksbaugruppe 2 eine gegen genau einen Angriffspunkt P im Gehäuse 3 vorgespannte Feder 4 in Form einer Schraubendruckfeder sowie ein, aus genau zwei axial beabstandeten und axial begrenzt beweglichen Gelenkarmen 5a, 5b bestehendes, Axialführungsmittel zur Lagerung der Schlagwerksbaugruppe 2 auf. Die zueinander parallel sowie bezüglich ihrer radialen Erstreckung gegensinnig orientierten Gelenkarme 5a, 5b aus Stahl sind axial biegeschlaff deformierbar ausgebildet. Der griffseitige Gelenkarm 5a weist einen biegesteifen Mittenabschnitt mit zusätzlichen Versteifungen 6 und zwei endseitige, flache, elastisch deformierbare Foliengelenke 7 auf. Die Gelenkarme 5a, 5b sind sowohl mit dem Gehäuse 3 über axial auskragende Befestigungsdome 8a, 8b als auch direkt mit der Schlagwerksbaugruppe 2, welche aus einem Elektromotor 9, einem Getriebe 10 und einem pneumatischen Schlagwerk 11 besteht, gleitbewegungsfrei verbunden.

## Patentansprüche

1. Schlagwerksbaugruppe einer zumindest teilweise axial schlagenden Handwerkzeugmaschine (1), welche über eine Feder (4) gegenüber genau einem Angriffspunkt (P) im Gehäuse (3) schwingungsentkoppelt sowie über ein, aus zumindest zwei axial beabstandeten und axial begrenzt beweglichen Gelenkarmen (5a, 5b) bestehendes, Axialführungsmittel gelagert ist, **dadurch gekennzeichnet, dass** die Gelenkarme (5a, 5b) biegeschlaff deformierbar ausgebildet und mit dem Gehäuse (3) gleitbewegungsfrei verbunden sind, wobei zumindest ein Gelenkarm (5a) einen biegesteifen Mittenabschnitt und zwei endseitige, elastisch deformierbare Foliengelenke (7) aufweist.

2. Schlagwerksbaugruppe nach Anspruch 1, **dadurch gekennzeichnet, dass** jeweils zwei axial beabstandete Gelenkarme (5a, 5b) zueinander parallel orientiert sind.

3. Schlagwerksbaugruppe nach Anspruch 1, **dadurch gekennzeichnet, dass** der Mittenabschnitt zusätzliche Versteifungen (6) aufweist.

4. Schlagwerksbaugruppe nach einem der vorherigen Ansprüche, **dadurch gekennzeichnet, dass** zumindest zwei Gelenkarme (5a, 5b) bezüglich ihrer radialen Erstreckung gegensinnig orientiert sind.

5. Schlagwerksbaugruppe nach einem der vorherigen Ansprüche, **dadurch gekennzeichnet, dass** die Feder (4) als Spiraldruckfeder ausgebildet ist.

## Claims

1. A percussion mechanism assembly for a hand-held power tool (1) for at least sometimes generating a percussive action in axial direction, said percussion mechanism assembly being decoupled from vibration precisely at a point of engagement (P) in the housing (3) via a spring (4), as well as being supported by axial guide means consisting of at least two articulated arms (5a, 5b) spaced apart from one another in axial direction and capable of limited displacement in axial direction, **characterized in that** the articulated arms (5a, 5b) are formed so as to be flexurally deformable and are attached to the housing (3) so as to be free of any slipping movement, at least one articulated arm (5a) having a middle portion which is resistant to bending and two elastically deformable foil end portions (7).

2. A percussion mechanism assembly according to Claim 1, **characterized in that** in each case two articulated arms (5a, 5b) spaced apart from one another in axial direction are oriented parallel to one another.

3. A percussion mechanism assembly according to Claim 1, **characterized in that** the middle portion has additional reinforcing means (6).

4. A percussion mechanism assembly according to one of the preceding claims, **characterized in that** at least two articulated arms (5a, 5b) are oriented in opposite directions in terms of their radial extension.

5. A percussion mechanism assembly according to one of the preceding claims, **characterized in that** the spring (4) takes the form of a helical compression spring.

## Revendications

1. Sous-ensemble de mécanisme de percussion d'une machine-outil manuelle (1) à percussion au moins partiellement axiale, dans lequel la transmission des vibrations par rapport à un point de contact précis (P) dans le boîtier (3) est empêchée par l'intermédiaire d'un ressort (4), et lequel sous-ensemble est supporté par l'intermédiaire de moyens de guidage axial constitués d'au moins deux bras articulés (5a, 5b), axialement espacés et pouvant se déplacer axialement de manière limitée, **caractérisé en ce que** les bras articulés (5a, 5b) sont formés de manière à pouvoir se déformer en flexion et sont reliés au boîtier (3) sans aucun mouvement de glissement, dans lequel au moins un bras articulé (5a) a une partie centrale résistante à la flexion et deux articulations d'extrémité en feuille (7), élastiquement déformables.

2. Sous-ensemble de mécanisme de percussion selon la revendication 1, **caractérisé en ce que** les deux bras articulés axialement espacés (5a, 5b) sont respectivement orientés parallèlement l'un à l'autre.

3. Sous-ensemble de mécanisme de percussion selon la revendication 1, **caractérisé en ce que** la partie centrale comporte des renforcements supplémentaires (6).

4. Sous-ensemble de mécanisme de percussion selon l'une quelconque des revendications précédentes, **caractérisé en ce qu'**au moins deux bras articulés (5a, 5b) sont orientés dans une direction opposée par rapport à leur extension radiale.

5. Sous-ensemble de mécanisme de percussion selon l'une quelconque des revendications précédentes, **caractérisé en ce que** le ressort (4) à la forme d'un ressort de compression hélicoïdal.
